# EUROPÄISCHE PATENTSCHRIFT

(11) **EP 0 856 338 B1**
(45) Veröffentlichungstag und Bekanntmachung des Hinweises auf die Patenterteilung: **14.08.2002**
(21) Anmeldenummer: 98101038.2
(22) Anmeldetag: 22.01.1998
(51) Int. Cl.: A63C 17/06

(54) **Einspuriger Rollschuh**
In-line skate
Patin à roulettes en ligne

(30) Priorität: 01.02.1997 DE 19703772
(43) Veröffentlichungstag der Anmeldung: 05.08.1998
(73) Patentinhaber: Californian Products (H.K.) Ltd., Kwai Fong N.T. (HK)
(72) Erfinder: Wigger, Clemens, 57489 Drolshagen (DE)
(74) Vertreter: Graf, Helmut, Dipl.-Ing.

(56) Entgegenhaltungen:
- EP-A- 0 334 783
- EP-A- 0 551 704
- WO-A-95/03101

## Beschreibung

Die Erfindung bezieht sich auf ein Inline-Skate gemäß Oberbegriff Patentanspruch 1.

Ein Inline-Skate mit den Merkmalen des Oberbegriffs des Patentanspruches 1 ist bekannt (EP 0 551 704 A2). Bei diesem bekannten Inline-Skate ist die Hartschale, die zur zusätzlichen Abstützung des Beines oberhalb des Knöchels dient und die vielfach auch als Cuff bezeichnet wird, über einen Gelenkbolzen gelenkig, aber nicht lösbar mit dem Adapter verbunden.

Aufgabe der Erfindung ist es, ein Inline-Skate aufzuzeigen, der sich durch einen verbesserten Gebrauchszweck auszeichnet.

Zur Lösung dieser Aufgabe ist ein Inline-Skate entsprechend dem Patentanspruch 1 ausgebildet.

Eine Besonderheit des erfindungsgemäßen Inline-Skates besteht darin, daß der Schuh jeweils an einem schalenförmigen Adapter des die Rollen bzw. Inline-Rollen aufweisenden Unterteils wieder lösbar gehalten ist, und zwar dadurch, daß der Adapter wenigstens im vorderen Bereich und im rückwärtigen Bereich jeweils einen schalenförmigen Abschnitt aufweist, der den Schuh vorne, d.h. im Zehnenbereich bzw. hinten, d.h. im Fersenbereich passend aufnimmt, wobei weiterhin zumindest am ersten Abschnitt Mittel vorgesehen sind, die den Schuh auch gegen Herausgleiten nach oben sichern. Das Einführen des jeweiligen Schuhs in den Adapter erfolgt mit der Schuhspitze voraus. Anschließend wird der Schuh mit dem Fersenbereich nach unten in den Adapter dedrückt bzw. eingeführt. Nach dem Einführen des Schuhs in den Adapter wird dieser dort durch das Verbinden der Hartschale am Schuh mit dem Adapter an den seitlichen Verschlüssen gesichert.

Weiterbildungen der Erfindung sind Gegenstand der Unteransprüche. Die Erfindung wird im folgenden anhand der Figuren an Ausführungsbeispielen näher erläutert. Es zeigen:
- Fig. 1: in Seitendarstellung ein Inline-Skate gemäß der Erfindung, bestehend aus dem Schuh und dem Skate-Unterteil;
- Fig. 2: in Einzeldarstellung den Schuh des Inline-Skates der Fig. 1,
- Fig. 3: eine Darstellung ähnlich Fig. 1, jedoch bei geschnittener Schale des Skate-Unterteils;
- Fig. 4: und 5 in Einzeldarstellung das Skate-Unterteil in Seitenansicht sowie bei in Längsrichtung geschnittener Schale;
- Fig. 6: die Ausbildung der Unterseite der Sohle des Schuhs;
- Fig. 7: eine Draufsicht auf die Innenseite bzw. Bodenfläche der Schale des Skate-Unterteils;
- Fig. 8 und 9: in Seitenansicht sowie im Schnitt eines der beiden seitlichen Verbindungselemente zum Verbinden der Schale des Skate-Unterteils mit einer Fersen-Hartschale des Schuhs;
- Fig. 10: in vereinfachter Darstellung und im Schnitt in den Positionen a-d das Verbindungselement und die Fersen-Hartschale im nicht verbundenen Zustand nach dem beim Verbinden und im verbundenen Zustand;
- Fig. 11 - 13: eine zweite mögliche Ausführungsform der Schnellverbindung in Darstellungen ähnlich den Fig. 8 - 10;
- Fig. 14: die beiden Skate-Unterteile für den Transport ineinandergestellt.

Das in den Figuren dargestellte Inline-Skate 1 besteht im wesentlichen aus einem Schuh 2, der aus einem geeigneten Schuhmaterial als Schnürschuh hergestellt ist, und zwar mit einem Schuhschaft 3 und mit einem u.a. die Schuhsohle 4 aufweisenden Schuhunterteil 5. Im Bereich der Schuhsohle 4 ist das Schuhunterteil 5 an der Schuhspitze und im Fersen- bzw. Absatzbereich mit einer Hartschale 6 bzw. 7 versehen, wobei die Hartschale 6 an der Schuhspitze oder Schuhvorderseite oder im Zehenbereich des Schuhs eine zum Rand hin offene Nut 8 aufweist, die mit ihrer Längserstreckung in einer Ebene parallel zur Ebene der Schuhsohle liegt. Weiterhin sind an der Unterseite an der Hartschale 6 im Sohlenbereich nutenartige Vertiefungen 9 vorgesehen und zwar bei der dargestellten Ausführungsform drei parallel zueinander verlaufende und jeweils in Schuhlängsrichtung sich erstreckende Vertiefungen 9. An der im Fersenbereich vorgesehenen Hartschale 8 sind Vertiefungen 10 und 11 vorgesehen, und zwar bei der dargestellten Ausführungsform insgesamt fünf nutenförmige Vertiefungen, von denen eine mittlere Vertiefung 11 wiederum in ihrer Längserstreckung in Schuhlängsrichtung orientiert ist und auf beiden Seiten dieser mittleren Vertiefung 10 jeweils ein Paar von Vertiefungen 11 vorhanden ist. Bei der dargestellten Ausführungsform sind die beiden Hartschalen 6 und 7 in geeigneter Weise am Schuh und dabei insbesondere auch an der Schuhsohle befestigt. Grundsätzlich besteht aber auch die Möglichkeit, diese Hartschalen einstückig mit der übrigen Schuhsohle 4 zu fertigen.

Am Schuhschaft 3 ist mit Gurten eine Schuh-Hartschale 12 gehalten, die den Schaft 3 oberhalb des Fußgelenkbereichs an der Schuhrückseite sowie auch an der Schuhinnenund Schuhaußenseite teilweise abdeckt. Die Hartschale 12 ist durch zwei Gurte 13 mit Schnellverschluß, beispielsweise mit Klettverschluß gehalten. An der Schuhinnenseite und an der Schuhaußenseite weist die Hartschale 12 jeweils eine ovale Öffnung 14 auf, die in der nachstehend noch näher beschriebenen Weise zum Verbinden des Schuhs 2 bzw. der Hartschale 12 mit dem Unterteil 15 des Inline-Skates 1 dient.

Das Unterteil 15 besteht aus einem Laufteil oder Tragrahmen 16, an welchem die Rollen 17 des Inline-Skates frei drehbar gelagert sind, und zwar bei der dargestellten Ausführugnsform insgesamt vier Rollen 17 in eine Linie und mit ihren Achsen parallel sowie senkrecht zur Längserstreckung des Trägers 16. An der Oberseite des Trägers 16 ist ein Adapter oder eine Schale 23 befestigt, die einen rückwärtigen und vorderen schalenförmigen Abschnitt 23' bzw. 23" aufweist und insbesondere auch dort innen an die äußere Form des Schuhs 2 derart angepaßt ist, daß dieser Schuh passend in die Schale 23 eingesetzt werden kann, und zwar zunächst mit der Schuhspitze voraus und anschließend mit dem Absatz- und Fersenbereich. Bei in die Schale 23 eingesetztem Schuh 1 greift ein innerer Wulst 18 an der Innenfläche des schalenförmigen Abschnitts 23" in die Nut 8, wodurch der Schuh 2 im Bereich seiner Schuhspitze formschlüssig in der Schale 23 bzw. im Abschnitt 23" gehalten ist. Weiterhin sind an der Bodenfläche der Schale Vorsprünge 19 sowie 20 und 21 vorgesehen, von denen bei in die Schale 23 eingesetztem Schuh 2 jeweils ein an der Vorderseite des Unterteils 15 vorgesehener Vorsprung 19 in eine Vertiefung 9 und von den an der Rückseite des Unterteils 15 vorgesehenen Vorsprüngen 20 und 21 der Vorsprung 20 in die Vertiefung 10 und jeweils ein Vorsprung 21 in eine Vertiefung 11 eingreift.

Im mittleren Bereich ist der Boden der Schale 23 mit einer Vielzahl von Öffnungen 22 gitterrostartig ausgebildet, wodurch sich nicht nur eine Gewichtsreduzierung ergibt, sondern auch Schmutzpartikel, die in die Schale 23 gelangt sind, leicht entfernt werden können.

Wie die Figuren zeigen, ist die Schale 23 im Fersenbereich bzw. am dortigen Abschnitt 23' schaftartig nach oben gezogen, so daß der Abschnitt 23' den eingesetzten Schuh 2 im Fersenbereich an der Schuhrückseite sowie auch an der Schuhinnen- und - außenseite umschließt. Oben ist an der Außenseite und an der Innenseite des Abschnitts 23' jeweils ein Schnellverschluß 24 vorgesehen, der als Drehverschluß ausgeführt ist und ein Verriegeln der Hartschale12 an dem Abschnitt 23' der Schale 23 sowohl an der Innenseite als auch an der Außenseite des Inline-Skates 1 ermöglicht, und zwar im Bereich der dortigen Öffnung 14 derart, daß über einen vorgegebenen Winkel, beispielsweise bei einem Winkel von etwa 7° ein Schwenken der Hartschale 12 relativ zur Schale 23 um eine Achse möglich ist, die parallel zu der Drehachse der Rollen 17 liegt.

In den Figuren 8 - 10 ist eine mögliche Ausführung für den Schnellverschluß wiedergegeben. Jeder Schnellverschluß 24 ist im wesentlichen dadurch gebildet, daß der Abschnitt 23' im Bereich des Schnellverschlusses 24 jeweils außen liegend einen flachen im Querschnitt ovalen Vorsprung 25 aufweist, dessen Durchmesser etwas kleiner als der kleinere Achsdurchmesser der ovalen Öffnung 14 ist und in welchem ein Drehknopf 26 mit einem angeformten Schaft 26' um die Achse dieses Vorsprunges drehbar ist, und zwar in einer Lagerbohrung 31. Der Drehknopf besitzt an der Außenseite des Abschnittes 23' einen Kopf 27, der eine der Form der Öffnung 14 bzw. des Vorsprungs 25 entsprechende ovale Form aufweist, so daß in einer nicht verriegelnden Stellung des Drehknopfes 26 die Öffnung 14 über den Kopf 27 auf den Vorsprung 25 aufgeschoben werden kann (Positionen a und b der Fig. 10). Wird der Drehknopf 26 dann aus dieser Stellung um 90° gedreht, so liegt der ovale Kopf 27 mit seiner größeren Querschnittsachse parallel zum kleineren Querschnittsachse der ovalen Öffnung 14, wodurch dann die Hartschale 12 im Bereich des Schnellveschlusses 26 schwenkbar an der Schale 23 bzw. am Abschnitt 23' gehalten ist (Pos. c der Fig. 10), und zwar wegen des etwas kleineren Querschnitts des Vorsprunges 25 schwenkbar.

Der Drehknopf 26 ist mit einer Rasterung ausgestattet, die in der nicht verriegelnden Stellung und in der verriegelnden Stellung einrastet. Die Rasterung besteht bei der dargestellten Ausführungsform aus zwei im Schaft 26' radial verschiebbar vorgesehenen Rasten 28, die durch eine Feder 29 radial nach außen vorgespannt sind und in Rastöffnungen 30 einrasten können, die in der Wandung der Lagerbohung 31 vorgesehen sind.

Eine zweite mögliche Ausführungsform einer Schnellverbindung, nämlich der Schnellverbindung 24a ist in den Fig. 11 - 13 wiedergegeben. Bei dieser Ausführungsform besteht der Drehknopf 26a aus einem in der Lagerbohrung 31a des kreiszylinderförmigen Vorsprunges 25a gelagerten Schaftabschnitt 26a' und aus einem kreisscheibenförmigen Kopfteil 27a. Die Lageröffnung 31a ist exzentrisch zur Achse des Vorsprunges 25a vorgesehen, so daß in einer nicht verriegelnden Stellung des Drehknopfes 26a der Kopf 27a deckungsgleich mit dem Vorsprung 25a liegt und in einer um 180° gedrehten verriegelnden Stellung der Kopf 27a mit einem Teilbereich radial über den Vorsprung 25a vorsteht und dadurch die mit der Öffnung 14a auf den Vorsprung 25a aufgesetzte Schale 12 an diesem Vorsprung und damit an der Schale 23 verriegelt. Bei dieser Ausführungsform weist die Öffnung 14a einen kreisförmigen Querschnitt auf. Der Durchmesser des Kopfes 27a ist gleich dem Durchmesser des kreiszylinderförmigen Vorsprunges 25a.

Es versteht sich, daß für den rechten Schuh und für den linken Schuh jeweils ein eigenes Unterteil 15 mit einer an diesen Schuh angepaßten Schale 23 verwendet ist. Die Schale 23 ist mit Hilfe von Schrauben 32 an dem jeweiligen Träger 16 befestigt, so daß für unterschiedliche Schuhgrößen an ein und demselben Träger 16 unterschiedliche, an die jeweilige Schuhgröße angepaßte Schalen 23 befestigt werden können.

Zumindest die Schale 23 und die Hartschalen 6 und 7 sowie 12 sind aus einem hochfesten Kunststoff hergestellt. Ebenso die die Schnellverschlüsse 24 und 24a bildenden Drehknöpfe. Die Vorsprünge 25 und 25a sind dann bevorzugt an dem jeweiligen Abschnitt 23' angeformt. Die Träger 16 sind beispielsweise aus Metall gefertigt.

Fig. 14 zeigt, daß die Unterteile 15 zur Aufbewahrung und/oder zum Transport bei abgenommenen Schuhen 2 sehr eng ineinander gestapelt werden können, wobei jeweils ein Unterteil mit dem vorderen Abschnitt 23" seiner Schale in den rückwärtigen Abschnitt 23' der Schale 23 des anderen Uterteils 15 eingeführt ist und die beiden Unterteile 15 mit ihren Rollen 17 jeweils voneinander weg weisen.

### Bezugszeichenliste

- 1: Inline-Skate
- 2: Schuh
- 3: Schuhschaft
- 4: Schuhsohle
- 5: Schuhunterteil
- 6, 7: Hartschale
- 8: Nut
- 9-11: Vertiefung
- 12: Schafthartschale
- 13: Gurt
- 14, 14a: Öffnung
- 15: Skate-Unterteil
- 16: Träger
- 17: Rolle
- 18: Wulst
- 19 - 21: Vorsprung
- 22: Öffnung
- 23: Adapterplatte oder Schale
- 23', 23": Abschnitt
- 24, 24a: Schnellverschluß
- 25, 25a: Vorsprung
- 26, 26a: Drehknopf
- 26', 26a': Schaft
- 27, 27a: Kopf
- 28: Rast
- 29: Feder
- 30: Rastöffnung
- 31: Lageröffnung
- 32: Schraube

## Patentansprüche

1. Inline-Skate, bestehend aus einem Skate-Unterteil (15) mit Träger (16) und mit mehreren am Träger (16) frei drehbar gelagerten Rollen (17) sowie aus einem am Unterteil (15) befestigten Schuh (2), wobei an der Oberseite des Trägers (16) ein Adapter (23) vorgesehen ist, an welchem der Schuh (2) durch Einsetzen und Verriegeln lösbar und formschlüssig befestigbar ist, wobei der Adapter (23) einen ersten schalenförmigen Abschnitt (23") zur Aufnahme des Schuhs im Zehenbereich sowie einen zweiten schalenförmigen Abschnitt (23') zur Aufnahme des Schuhs (2) im Fersenbereich aufweist, wobei die Abschnitte (23', 23") so ausgeführt sind, daß der in den Adapter (23) eingesetzte Schuh dort in Längsrichtung sowie in Querrichtung gesichert sowie am ersten Abschnitt (23") auch gegen ein Herausbewegen nach oben gesichert ist, und wobei am zweiten Abschnitt (23') an beiden Seiten des Unterteils (15) jeweils eine Verbindungseinrichtung (24, 24a) vorgesehen ist, mit der eine am Schaft (3) des Schuhs (2) vorgesehene Hartschale (12) mit dem Adapter (23) gelenkig verbunden ist, **dadurch gekennzeichnet, daß** die Hartschale (12) mit dem Adapter (23) über die Verbindungseinrichtung (24, 24a) lösbar verbunden ist.

2. Inline-Skate nach Anspruch 1, **dadurch gekennzeichnet, daß** die Verbindungseinrichtung zum Verbinden der Schuh-Hartschale (12) mit dem Adapter als Drehverschluß (24, 24a) ausgeführt ist.

3. Inline-Skate nach Anspruch 2, **dadurch gekennzeichnet, daß** die Verbindungseinrichtung (24, 24a) jeweils von einem Vorsprung (25, 25a) am zweiten schalenförmigen Abschnitt (23) des Adapters (23) sowie von einer auf den Vorsprung passenden und auf diesen aufschiebbaren Öffnung (14, 14a) in der Hartschale (12) des Schuhs sowie von einem Verriegelungselement (26, 26a) gebildet ist, welches bei in die Verschlußöffnung (14, 14a) eingeführtem Vorsprung (25, 25a) die Verbindung verriegelt.

4. Inline-Skate nach Anspruch 2, **dadurch gekennzeichnet, daß** die Verbindungseinrichtung (24, 24a) jeweils von einem Vorsprung (25) an der Hartschale (12) am Schaft des Schuhs sowie von einer auf den Vorsprung passenden und auf diesen aufschiebbaren Öffnung (14, 14a) in dem zweiten Abschnitt (23') des Adapters sowie von einem Verriegelungselement (26, 26a) gebildet ist, welches bei in die Verschlußöffnung (14, 14a) eingeführtem Vorsprung (25, 25a) die Verbindung verriegelt.

5. Inline-Skate nach Anspruch 3 oder 4, **dadurch gekennzeichnet, daß** das Verriegelungselement ein Drehknopf (26, 26a) mit einem Kopfteil (27, 27a) ist, welches in einer nicht verriegelnden Stellung ein Aufschieben der Verschlußöffnung (14, 14a) auf den Vorsprung (25) ermöglicht und in einer verriegelnden Stellung das die Verschlußöffnung (14, 14a) aufweisende Element auf dem Vorsprung (25, 25a) sichert.

6. Inline-Skater nach einem der vorhergehenden Ansprüche, **dadurch gekennzeichnet, daß** die Hartschale (12) am Schaft (3) des Schuhs (2) diesen Schaft an der Schuhrückseite sowie an der Schuhinnenseite und -außenseite umschließt und an der Schuhvorderseite offen ist.

7. Inline-Skate nach einem der vorhergehenden Ansprüche, **dadurch gekennzeichnet, daß** sich die Hartschale (12) am Schaft (3) des Schuhs (2) oberhalb eines Sprunggelenkbereichs des Schuhs befindet.

8. Inline-Skate nach einem der vorhergehenden Ansprüche, **dadurch gekennzeichnet, daß** die Hartschale (12) mit Gurten (13) am Schuh (2) gehalten ist.

9. Inline-Skate nach einem der vorhergehenden Ansprüche, **dadurch gekennzeichnet, daß** der Schuh (2) im Bereich der Schuhsohle vorne und hinten jeweils eine weitere Hartschale (5, 6) aufweist, die mit Vorsprüngen und/oder Vertiefungen (8, 9, 10, 11) versehen ist, welche für die formschlüssige Verbindung zwischen Schuh und Adapter (23) mit Vertiefungen und/oder Vorsprüngen (18, 19, 20, 21) des Adapters (23) zusammenwirken.

## Claims

1. In-line skate, comprising a skate underpart (15) with carrier (16) and with several rollers (17) which are borne on the carrier (16) such that they can be freely rotated, as well as a shoe (2) fixed to the underpart (15); wherein provided on the upper side of carrier (16) there is an adapter (23) on which the shoe (2) can be fixed by inserting it and locking it, in such as way as to be removable and form-fitting, wherein the adapter (23) has a first shell-shaped section (23") for receiving the shoe in the toe area as well as a second shell-shaped section (23') for receiving the shoe (2) in the heel area; wherein the sections (23', 23") are executed such that the shoe which is inserted into the adapter (23) is secured there in the longitudinal direction as well as in the transverse direction, as well as being secured against movement outwards and upwards in the first section (23"); and wherein provided on the second section (23'), on both sides of the underpart (15), there is in each case a connection device (24, 24a), with which a hard shell (12) provided on the shaft (3) of the shoe (2) is connected in an articulated manner with the adapter (23), **characterised in that** the hard shell (12) is detachably connected to the adapter (23) via the connection device (24, 24a).

2. In-line skate in accordance with claim 1, **characterised in that** the connection device for connecting the shoe hard shell (12) to the adapter is executed as a turn-lock fastener (24, 24a).

3. In-line skate in accordance with claim 2, **characterised in that** the connection device (24, 24a) is formed in each case by a projection (25, 25a) on the second shell-shaped section (23') of the adapter, as well as by an opening (14, 14a) which is located in the hard shell (12) of the shoe and which fits on the projection and can be pushed onto it, as well as by a locking element (26, 26a) which locks the connection when the projection (25, 25a) is inserted into the lock opening (14, 14a).

4. In-line skate in accordance with claim 2, **characterised in that** the connection device (24, 24a) is formed in each case by a projection (25) on the hard shell (12) on the shaft of the shoe, as well as by an opening (14, 14a) which is located in the second section (23') of the adapter and which fits on the projection and can be pushed onto it, as well as by a locking element (26, 26a) which locks the connection when the projection (25, 25a) is inserted into the lock opening (14, 14a).

5. In-line skate in accordance with claim 3 or 4, **characterised in that** the connection device is a turning knob (26, 26a) with a head part (27, 27a) which in a non-locking position enables the lock opening (14, 14a) to be pushed onto the projection (25), and in a locking position secures the element with the lock opening (14, 14a) on the projection (25, 25a).

6. In-line skate in accordance with one of the preceding claims, **characterised in that** the hard shell (12) on the shaft (3) of the shoe (2) encompasses this shaft at the back of the shoe as well as at the shoe inner side and outer side, and is open at the shoe front.

7. In-line skate in accordance with one of the preceding claims, **characterised in that** the hard shell (12) on the shaft (3) of the shoe (2) is located above an ankle area of the shoe.

8. In-line skate in accordance with one of the preceding claims, **characterised in that** the hard shell (12) is held to the shoe (2) with straps (13).

9. In-line skate in accordance with one of the preceding claims, **characterised in that** in the area of the shoe sole, at the front and back, the shoe (2) has in each case a further hard shell (5, 6) which is equipped with projections and/or recesses (8, 9, 10, 11) which interact with recesses and/or projections (18, 19, 20, 21) of the adapter (23) in order to effect form-fitting connection between the shoe and the adapter (23).

## Revendications

1. Patin à roulettes en ligne constitué d'une partie inférieure (15) avec support (16), de plusieurs patins (17) attachés au support (16) de manière à pouvoir tourner librement et d'une chaussure (2) fixée sur la partie inférieure (15), un adaptateur (23) auquel la chaussure (2) peut être fixée de manière amovible et avec épousement de formes, par insertion et verrouillage, étant prévu sur le côté supérieur du support, ledit adaptateur (23) présentant une première partie (23") en forme de coque destinée à recevoir la chaussure dans la zone des doigts de pieds (2) ainsi qu'une seconde partie (23') en forme de coque destinée à recevoir la chaussure (2) dans la zone du talon, lesdites parties étant conçues de telle sorte que la chaussure insérée dans l'adaptateur (23) soit fixée tant dans le sens longitudinal que dans le sens transversal et ne puisse pas sortir de la première partie en forme de coque (23"), un système de raccordement (24, 24a) reliant de manière flexible la coque dure en contact avec le corps de la chaussure et l'adaptateur (23) étant prévu contre la seconde partie en forme de coque, des deux côtés de la partie inférieure (15), et
**caractérisé en ce que** la coque dure (12) est reliée de façon amovible à l'adaptateur (23), via le système de raccordement (24, 24a).

2. Patin à roulettes en ligne selon la revendication 1, **caractérisé en ce que** le système de raccordement destiné à relier la coque dure (12) à l'adaptateur se présente sous la forme d'un verrou tournant (24, 24a).

3. Patin à roulettes selon la revendication 2, **caractérisé en ce que** le système de raccordement (24, 24a) est formé par un élément en saillie (25, 25a) situé contre la seconde partie (23') en forme de coque de l'adaptateur (23), par une ouverture (14, 14a) dans la coque dure (12) de la chaussure, correspondant à l'élément en saillie et pouvant chevaucher ledit élément, et par un élément de verrouillage (26, 26a) bloquant le système de raccordement lorsque l'élément en saillie a été introduit dans l'ouverture (14, 14a).

4. Patin à roulettes en ligne selon la revendication 2, **caractérisé en ce que** le système de raccordement (24, 24a) est formé par un élément en saillie (25) situé contre la coque dure (12) en contact avec le corps de la chaussure, par une ouverture (14, 14a) dans la seconde partie (23') de l'adaptateur, correspondant à l'élément en saillie et pouvant chevaucher ledit élément, et par un élément de verrouillage (26, 26a) bloquant le système de raccordement lorsque l'élément en saillie (25, 25a) a été introduit dans l'ouverture (14, 14a).

5. Patin à roulettes en ligne selon la revendication 3 ou 4, **caractérisé en ce que** l'élément de verrouillage est un bouton tournant (26, 26a) avec élément frontal (27, 27a) permettant, en position ouverte, de glisser l'ouverture (14, 14a) sur l'élément en saillie (25) et calant, en position fermée, l'élément à ouverture (14, 14a) sur l'élément en saillie (25, 25a).

6. Patin à roulettes en ligne selon une des revendications précédentes, **caractérisé en ce que** la coque dure (12) enserre le corps (3) de la chaussure (2) à l'arrière et sur les côtés, mais est ouverte à l'avant.

7. Patin à roulettes selon une des revendications précédentes, **caractérisé en ce que** la coque dure (12) est située contre le corps (3) de la chaussure (2), au-dessus de la zone de l'articulation tibio-tarsienne.

8. Patin à roulettes selon une des revendications précédentes, **caractérisé en ce que** la coque dure (12) est tenue contre la chaussure (2) à l'aide d'une sangle (13).

9. Patin à roulettes selon une des revendications précédentes, **caractérisé en ce que** la chaussure (2) présente, dans la zone de semelle de la chaussure, à l'avant et à l'arrière, une deuxième coque dure (5, 6) pourvue de parties en saillie et/ou de renfoncements (8, 9, 10, 11) solidaires des renfoncements et/ou éléments en saillie (18, 19, 20, 21) de l'adaptateur, afin que l'adaptateur (23) épouse parfaitement les formes de la chaussure, et inversement.
